# EUROPÄISCHE PATENTSCHRIFT

(11) **EP 1 189 311 B1**
(45) Veröffentlichungstag und Bekanntmachung des Hinweises auf die Patenterteilung: **22.06.2005**
(21) Anmeldenummer: 01120101.9
(22) Anmeldetag: 21.08.2001
(51) Int. Cl.: H01R 13/436

(54) **Stecker für eine Steckverbinderanordnung**
Plug connector for a connector assembly
Fiche pour un dispositif de connexion

(30) Priorität: 15.09.2000 DE 10045708
(43) Veröffentlichungstag der Anmeldung: 20.03.2002
(73) Patentinhaber: Tyco Electronics AMP GmbH, 64625 Bensheim (DE)
(72) Erfinder: Bömmel, Christian, 63225 Langen (DE); Jetter, Rolf, 64291 Darmstadt (DE)
(74) Vertreter: Grünecker, Kinkeldey, Stockmair & Schwanhäusser Anwaltssozietät

(56) Entgegenhaltungen:
- DE-C- 19 613 050
- US-A- 5 518 428
- US-A- 5 669 791
- US-A- 5 769 670

## Beschreibung

Die Erfindung bezieht sich auf einen Stecker für eine Steckverbinderanordnung, mit den Merkmalen des Oberbegriffs des Anspruchs 1.

Bei einem aus der DE 197 56 905 A1 bekannten Stecker für eine Steckverbinderanordnung dieser Gattung ist das Arretierelement als Arm in Form einer Wippe ausgestaltet, welche über Anbindungsstege einstückig mit dem Stecker ausgebildet sind. Ein Kontaktanschlusselement trägt seitlich abstehende Rastfederzungen, welche als erste Kontaktsicherung dienen und in den Stecker eingeführt einen Absatz hintergreifen. Das Arretierelement dient als zweite Kontaktsicherung. Beim Einschieben des Kontaktanschlusselements in das Gehäuse wird der Arm ausgelenkt. Die Anbindungsstege wirken als Torsionsfeder und erzeugen eine federnde Vorspannung auf den Arm, welcher anschließend in eine Ausnehmung des Kontaktanschlusselements einrastet. Bei mehrfacher Betätigung besteht die Gefahr, dass die Torsionswirkung der Anbringungsstege erlahmt.

Die DE 44 33 617 A1 beschreibt ein elektrisches Steckverbindungsteil mit zwei Sicherungen für ein elektrisches Kontaktelement. Eine primäre Sicherung hat Federarme, welche an dem Kontaktelement angeformt sind und hinter Rastabsätze eines Gehäuses eingreifen. Eine zweite Sicherung hat einen Verriegelungsarm, welcher über ein Filmscharnier beweglich an einer äußeren Gehäusewand angeformt ist und im Bereich eines Durchbruchs 4 vorgesehen ist. Beide Sicherungen können über ein Spezialwerkzeug geöffnet werden, welches in einen Mundbereich des Gehäuses eingeschoben wird.

Die US 5,769,670 A das als nächstliegender Stand der Technik angesehen wird offenbart einen Stecker für eine Steckverbinderanordnung, mit einem Gehäuse und Aufnahmekammern zum Aufnehmen von Kontaktanschlusselementen. An einem Rückhalter ist ein Drückelement vorgesehen. Wie Figuren 3 bis 6 zu entnehmen ist, ist das Drückelement um ein Filmgelenk schwenkbar einstückig mit einer oberen Platte des Rückhalters ausgebildet. Bei einem in den Figuren 4 bis 6 veranschaulichten Herunterdrücken des Rückhalters kommt eine Bogenfläche des Drückelementes auf Trennwänden zur Auflage und gleitet auf diesen in Richtung zu dem Gehäuse schwenkend in eine horizontale Lage. Dabei wird ein abschnittsweise in eine der Aufnahmekammern eingeführtes Kontaktanschlusselement in horizontaler Richtung in eine Endposition geschoben und in dieser Endposition gesichert. Das Drückelement hintergreift einen Stufenabschnitt des Gehäuses und eine Sicherungsnase des Drückelementes rastet in eine Ausnehmung der Trennwand ein, um das Drückelement gegen ein Zurückbewegen aus der horizontalen Lage zu sichem. Der Aufbau dieser Steckverbinderanordnung ist aufwendig und das Sichern des Kontaktanschlusselementes erfolgt durch einen komplexen Bewegungsablauf.

Der Erfindung liegt die Aufgabe zugrunde, einen Stecker der eingangs genannten Gattung dahingehend weiterzuentwickeln, dass er bei einfachem Aufbau einfach zu handhaben ist und gleichzeitig eine zuverlässige, geschützte Sicherung des Kontaktanschlusselements gewährleistet.

Diese Aufgabe wird erfindungsgemäß gelöst mit einem Stecker mit den Merkmalen des Anspruchs 1.

Die drehbare Lagerung gewährleistet eine günstige Arretierung, die das Kontaktanschlusselement in der Eingriffsstellung schon mit geringen Auslenkungen sichert. Sie benötigt nur einen geringen Bauraum und ist einfach betätigbar. Sie kann daher bei Bedarf auch innerhalb eines Gehäuses verborgen angeordnet werden.

Der Drehpunkt der Wippe kann schon durch Ausbildung des Auflagevorsprungs am Kontaktgehäuse hergestellt werden, wobei das Arretierelement an dem Auflagevorsprung drehbar angelegt wird. Diese Anordnung kann innerhalb des Kontaktgehäuses vorgesehen werden und gewährleistet ein einfaches Hin- und Herschalten des Arretierelements zwischen Freigabe- und Eingriffsstellung.

Vorzugsweise kann das Arretierelement in Eingriffsstellung einen Absatz des Kontaktanschlusselements formschlüssig hintergreifen. Der Formschluss gewährleistet eine sichere Verbindung mit dem Kontaktanschlusselement, so dass es gegen ein ungewolltes Lösen gesichert ist. Der Hintergriff kann durch die Dreh- bzw. Schwenkbewegung quer zur Einführ- und Löserichtung des Kontaktanschlusselements erfolgen, wodurch eine zuverlässige Befestigung entsteht.

Es wird vorgeschlagen, dass der Auflagevorsprung einen giebelartigen Querschnitt aufweist. Dabei dient die Giebelkante als Drehpunkt und die Giebelform ermöglicht ein Verschwenken in entgegengesetzte Drehrichtungen.

In besonderer Weise kann das Arretierelement einen Betätigungsarm und einen nahe einem seiner Enden angeordneten Eingriffsabschnitt aufweisen. Mit Hilfe des Betätigungsarms kann der Eingriffsabschnitt zwischen der Freigabe- und der Eingriffsstellung verdreht werden. Wahlweise kann die Betätigung beabstandet von dem Eingriffsabschnitt erfolgen, so dass ein zu betätigender Abschnitt an einer leicht zugänglichen Stelle des Steckers angeordnet werden kann.

Gemäß einer günstigen Ausführungsform kann der Eingriffsabschnitt jochartig quer zu dem Betätigungsarm ausgebildet sein. Mit der jochartigen Ausbildung können ein oder mehrere Kontaktanschlusselemente übergriffen oder hintergriffen werden. Wahlweise können der Betätigungsarm und der Eingriffsabschnitt etwa T-förmig zueinander angeordnet sein, so dass sich etwa eine Ankerform ergibt.

Vorzugsweise kann sich der Betätigungsarm etwa axial in Richtung des zu kontaktierenden Gegensteckers erstrecken.

Als Variante der Erfindung kann sich der Betätigungsarm axial über das Kontaktgehäuse hinausragend erstrecken. Damit kann der Betätigungsarm an seinem herausragenden Abschnitt betätigt werden und ist einfach zugänglicher.

Es wird oft vorgeschlagen, dass ein Eingriffsabschnitt des Arretierelements wenigstens bereichsweise eine etwa dem Umriss des Kontaktanschlusselements derart angepasste Ausformung aufweist, dass das Kontaktanschlusselement in Freigabestellung beim Einführen oder Lösen durch die Ausformung bewegbar ist. Somit kann das Kontaktanschlusselement schon bei geringer Auslenkung des Arretierelements zur Freigabestellung hin durch die Ausformung bewegt werden. Dadurch kann die verdrehbare Kontaktsicherung auf einen relativ kleinen Bauraum abgegrenzt werden.

In einer günstigen Ausführung kann das Arretierelement lösbar an dem Kontaktgehäuse angebracht sein. Durch ein vollständiges Lösen des Arretierelements von dem Kontaktgehäuse können etwaige Störungen einfach behoben werden.

Besonders vorteilhaft kann das Arretierelement formschlüssig in eine Ausnehmung des Kontaktgehäuses einsetzbar sein. Der Formschluss gewährleistet eine korrekte Positionierung und kann zum Abstützen von Kräften dienen.

Vorzugsweise kann das Arretierelement in Eingriffsstellung verriegelt sein. Dadurch ist das Arretierelement gegen ungewolltes Lösen aus der Eingriffsstellung gesichert.

Eine Modifikation der Erfindung besteht darin, dass das Arretierelement in Eingriffsstellung lösbar an dem Kontaktgehäuse verrastet ist. Zum Lösen des Arretierelements aus der Eingriffsstellung ist ein gewisse Sicherungskraft der Raste zu überwinden. Bei gezieltem Überwinden der Kraft kann jedoch der Eingriff gelöst und das Kontaktanschlusselement freigegeben werden.

Die Erfindung erstreckt sich auch auf eine Steckverbinderanordnung mit einem erfindungsgemäßen Stecker, welcher in einem Steckverbindergehäuse aufgenommen ist.

Besonders vorteilhaft kann das Arretierelement in Eingriffsstellung mit einem Anschlag an einem inneren, die Schwenkbewegung begrenzenden Anlageabschnitt des Steckverbindergehäuses anliegen. Dadurch wird die maximale Auslenkung der Drehbewegung beschränkt.

In günstiger Weise kann sich ein Abschnitt des Arretierelements in Eingriffsstellung in eine die Schwenkbewegung des Arretierelements unterbindende Ausnehmung des angeschlossenen Gegensteckers erstrecken. Die Ausnehmung des Gegensteckers hält das Arretierelement in Eingriffsstellung verschwenkt, so dass beim Anschließen des Gegensteckers eine Art Verriegelung der Kontaktsicherung erfolgt.

In zweckmäßiger Art kann das Arretierelement mit einem Absatz in axialer Einführrichtung in das Gehäuse an einem Gegenabsatz des Steckverbindergehäuses anliegen. Dies begrenzt den Einführweg des Arretierelements in das Gehäuse.

Es wird vorgeschlagen, dass der Stecker durch eine Öffnung in das Steckverbindergehäuse eingeführt ist und das Arretierelement durch diese Öffnung betätigbar ist. Somit kann der Stecker in die Öffnung eingeführt werden, wobei das Arretierelement durch dieselbe Öffnung zugänglich und betätigbar ist.

Die Erfindung bezieht sich insbesondere auf erfindungsgemäße wasserdichte Steckverbinderanordnungen. Dabei kann der Stecker mit dem Kontaktanschlusselement und einem Gegenstecker wasserdicht in dem Steckverbindergehäuse eingeschlossen sein.

Die Aufgabe wird ferner gelöst durch eine Steckverbinderanordnung mit einem Stecker gemäß Anspruch 1, der in einem Steckverbindergehäuse aufgenommen ist, wobei der Stecker ein Kontaktgehäuse, in welchem ein Kontaktanschlusselement über eine Kontaktsicherung befestigbar ist, aufweist, wobei die Kontaktsicherung ein das Kontaktanschlusselement an dem Kontaktgehäuse befestigendes Arretierelement aufweist, wobei das Arretierelement zwischen einer Freigabestellung und einer das Kontaktanschlusselement an dem Kontaktgehäuse sichernder Eingriffsstellung verdrehbar gelagert ist, wobei das Arretierelement als Wippe ausgebildet ist, wobei die Steckerverbinderanordnung dadurch gekennzeichnet ist, dass das Arretierelement einen Betätigungsarm und einen nahe einem seiner Enden angeordneten Eingriffsabschnitt aufweist, dass sich der Betätigungsarm axial über das Kontaktgehäuse hinausragend erstreckt und dass der Stecker durch eine Öffnung in das Verbindergehäuse eingefügt ist und dass das Verschwenken des Arretierelements mittels des Betätigungsarmes durch diese Öffnung erfolgt.

Ein Ausführungsbeispiel der Erfindung ist in der Zeichnung dargestellt und wird nachstehend erläutert. Es zeigen:
- Fig. 1: eine perspektivische Darstellung eines erfindungsgemäßen Steckers mit Kontaktgehäuse, Kontaktanschlusselement und Arretierelement,
- Fig. 2: drei zueinander geklappt dargestellte Ansichten eines erfindungsgemäßen Steckers in Freigabestellung,
- Fig. 3: einen Längsschnitt durch einen erfindungsgemäßen Stecker in Eingriffsstellung mit eingeführtem Kontaktanschlusselement, längs der Schnittlinie III-III in Fig. 2 und
- Fig. 4: einen Längsschnitt durch einen erfindungsgemäßen Stecker in Eingriffsstellung längs der Schnittlinie IV-IV in Fig. 2.

In Fig. 1 ist ein erfindungsgemäßer Stecker 1 mit einem Kontaktgehäuse 2, einem Kontaktanschlusselement 3 und einem Arretierelement 4 dargestellt. Das Kontaktgehäuse 2 ist für einen zweipoligen Stecker vorgesehen, wobei durch jedes von zwei parallelen Löchern 5 jeweils ein Stift 6 eines Kontaktanschlusselements 3 hindurchführbar ist, auch wenn in Fig. 1 nur ein Kontaktanschlusselement 3 eingezeichnet ist.

An den Stift 6 des Kontaktanschlusselements 3 schließt sich eine Einfassung 7 an, welche mit einer Rastnase 8 versehen ist. Rückseitig ist eine an die Einfassung 7 angeschlossene Leitung 9 angedeutet.

Das Kontaktgehäuse hat einen etwa T-förmigen Einschnitt 10, in welchen das Arretierelement 4 formschlüssig einsetzbar ist. Ferner sind über den Querschnitt des Kontaktgehäuses 2 umfangsseitig verteilt drei Längsnuten 11 vorgesehen, mit welchen das Kontaktgehäuse an komplementär ausgeformten Längsrippen 12 eines Steckverbindergehäuses 13 einführbar ist, welches in Fig. 2 dargestellt ist.

Das Arretierelement 4 ist etwa T-förmig oder ankerförmig ausgebildet, wobei der T-Fuß einen Betätigungsarm 14 und der T-Balken einen etwa jochartig quer zu dem Fuß ausgebildeten Eingriffsabschnitt 15 bildet.

Die dem Kontaktgehäuse 2 zugewandte Unterseite des Betätigungsarms hat zwei in einem stumpfen Winkel zueinander angeordnete Unterflächen 16, welche an einer V-Kante 17 aneinandergrenzen.

An der Oberseite des Betätigungsarms 14 ist ein Absatz 18 vorgesehen, welcher in eingeführtem Zustand an einem in Fig. 4 dargestellten Absatz 19 des Steckverbindergehäuses 13 anliegt.

Der Eingriffsabschnitt 15 hat an jedem seitlichen Arm an der Unterseite eine Ausformung 20, welche etwa dem oberen Umriss des zu hintergreifenden Kontaktanschlusselements 3 entspricht.

Seitlich an jedem Arm ist ein Loch 21 vorgesehen, welches in einer Eingriffsstellung mit einer seitlich an dem Kontaktgehäuse 2 vorgesehenen Durchgangsloch 22 fluchtet.

An seinem einen Ende weist der Betätigungsarm 14 eine Abschrägung 23 zur Oberseite hin auf.

In Fig. 2 sind das Kontaktgehäuse 2 und das Arretierelement 4 zusammen in das Gehäuse 13 der Steckverbinderanordnung 24 eingesetzt dargestellt. Das Kontaktgehäuse hat einen etwa ovalen Querschnitt mit zwei rückseitigen Einführschächten 25, in welche je ein Kontaktanschlusselement 3 einführbar ist, welches in Fig. 2 aus Übersichtlichkeitsgründen weggelassen ist.

Bezüglich gleichen Bezugszeichen in Figur 2 wird auf die vorherige Beschreibung verwiesen.

Das Kontaktgehäuse 2 ist durch eine Öffnung 26 in das Steckverbindergehäuse 24 eingeschoben und liegt an dessen Endabsatz 27 stirnseitig an. Das Arretierelement 4 ist in den Einschnitt 10 eingesetzt und ragt mit einem Abschnitt des Betätigungsarms 14 über das der Öffnung 26 zugewandte Ende des Kontaktanschlusselements 3 hinaus.

Das Arretierelement 4 befindet sich in einer Freigabestellung, in welcher der Betätigungsarm 14 leicht schräg zur Längsachse 28 des Steckverbindergehäuses 24 angeordnet ist und der Eingriffsabschnitt 15 nach oben ausgelenkt ist, so dass er in dem dargestellten Längsquerschnitt etwa radial hinter die Öffnung des Einführschachtes 25 zurücktritt.

An dem Eingriffsabschnitt 15 ist stirnseitig ein Rastvorsprung 29 vorgesehen, welcher in der dargestellten Freigabestellung ohne Eingriff mit einem anderen Bauteil ist.

In der Freigabestellung liegt das Arretierelement mit einer Anschlagfläche 13 des Eingriffsabschnitts 15 innen an einem durch die Wandung des Steckverbindergehäuses 13 gebildeten Anschlagabschnitt 31 an, so dass dadurch die Schwenkbewegung in Freigabestellung begrenzt ist.

In Fig. 3 ist ein vergrößerter Ausschnitt des Längsquerschnittes von Fig. 2 dargestellt. Das Kontaktanschlusselement 3 ist in das Kontaktgehäuse 2 eingesetzt dargestellt und von dem Arretierelement 4 hintergriffen.

Das Arretierelement 4 ist in Eingriffsstellung verschwenkt, d.h. in Richtung des Pfeils 32, im Uhrzeigersinn gegenüber der Freigabestellung.

Der Betätigungsarm 14 liegt mit einer Anschlagfläche 4 an einem Anschlagabschnitt 13 des Steckverbindergehäuses 13 an. Der Anschlagabschnitt 31 ist durch die innere Wandung des Steckverbindergehäuses 13 gebildet.

Der Eingriffsabschnitt 15 greift formschlüssig hinter die Einfassung 7 ein, so dass das Kontaktanschlusselement 3 verriegelt und axial nicht verschiebbar ist.

Der Rastvorsprung 29 hintergreift eine Kante 33 des Kontaktgehäuses 2, so dass der Betätigungsarm 14 gegen ein Rückverschwenken lösbar verriegelt ist.

Schematisch ist ein Gegenstecker 34 mit strichliniertem Umfang in das Steckverbindergehäuse 13 etwa in stirnseitiger Anlage mit dem Kontaktgehäuse 2 dargestellt. Der Gegenstecker 34 hat eine Ausnehmung 35, etwa komplementär zu dem Betätigungsarm 14, der sich in die Ausnehmung 35 erstreckt. Der Betätigungsarm 14 liegt an der Wandung der Ausnehmung 35 derart an, dass er nicht entgegen der Pfeilrichtung 32 zur Freigaberichtung entgegen dem Uhrzeigersinn geschwenkt werden kann.

In Fig. 4 ist die Drehlagerung des Arretierelements 4 dargestellt. Das als Wippe dienende Arretierelement ist etwa mittig auf einem im Querschnitt giebelartig ausgebildeten Auflagevorsprung 36 des Kontaktgehäuses 2 aufgelegt und um diesen Auflagevorsprung 36 im Sinne eines Drehpunkts drehbar gelagert. Mit einem Pfeil 37 ist die Drehrichtung zur Freigabestellung hin dargestellt.

Wenn der Betätigungsarm mit der in Fig. 1 dargestellten V-Kante ausgebildet ist, so liegt vorzugsweise die V-Kante 17 direkt auf dem Auflagevorsprung 36 auf. In Fig. 4 ist als Abwandlung ein Betätigungsarm 14 mit einer durchgängig geradflächigen Unterseite dargestellt.

In der dargestellten Freigabestellung kann ein nicht dargestellter Verriegelungsstift seitlich durch die Löcher 21, 22 eingeführt sein, so dass das Arretierelement 4 nicht verdreht werden kann.

Im Folgenden wird die Wirkungs- und Funktionsweise des in der Zeichnung dargestellten erfindungsgemäßen Ausführungsbeispiels näher erläutert.

Das Arretierelement wird formschlüssig in den Einschnitt 10 eingesetzt. Das Kontaktanschlusselement 3 wird mit einer Leitung 9 verbunden und rückseitig in das Steckverbindergehäuse 13 eingeführt, hindurchgezogen und in das Kontaktgehäuse 2 eingeführt bis die Rastnase 8 hinter den Absatz 38 einrastet. Bei dieser Operation ist das Arretierelement 4 um den Auflagevorsprung 36 in Freigabestellung verschwenkt, so dass sich der Umriss der Einfassung 7 ohne weiteres durch die Ausformung 20 führen lässt.

Danach wird das Arretierelement 4 in Eingriffsstellung verschwenkt, so dass es die Einfassung 7 formschlüssig hintergreift. In Eingriffsstellung ist das Arretierelement 4 über den Rastvorsprung 29 lösbar verriegelt.

In dieser Stellung wird der zusammengefügte Stecker 1 in das Steckverbindergehäuse 13 eingeführt. Durch die Öffnung 26 ist der Betätigungsarm 14 bedienbar, so dass die Kontaktsicherung in dieser Stellung auch lösbar ist. Anschließend wird der Gegenstecker ebenfalls in die Öffnung 26 eingeschoben. Durch die etwa formschlüssige Aufnahme des Betätigungsarms 14 in die Ausnehmung 35 ist ein Lösen des Arretierelements 4 verhindert.

Solange der Gegenstecker nicht in die Öffnung 26 eingeführt ist, kann man den Betätigungsarm mit Hilfe eines länglichen Gegenstandes über die Öffnung 26 hin betätigen. In Eingriffsstellung bildet die Abschrägung 23 gegenüber dem Steckerverbindergehäuse 13 eine taschenartige Ausnehmung, welche als Betätigungshilfe zum Verschwenken in Richtung Freigabestellung dient.

Die Verriegelung über das Arretierelement 4 dient als zweite Kontaktsicherung, während die Verrastung über die Rastnase 8 als erste Kontaktsicherung dient.

## Patentansprüche

1. Stecker (1) für eine Steckverbinderanordnung (24), mit einem Kontaktgehäuse (2), in welchem ein Kontaktanschlusselement (3) über eine Kontaktsicherung (4) befestigbar ist, wobei die Kontaktsicherung (4) ein das Kontaktanschlusselement (3) an dem Kontaktgehäuse (2) befestigendes Arretierelement (4) aufweist, sowie das Arretierelement (4) zwischen einer Freigabestellung und einer das Kontaktanschlusselement (3) an dem Kontaktgehäuse (2) sichernden Eingriffsstellung verdrehbar gelagert ist,
**dadurch gekennzeichnet,**
**dass** das Arretierelement (4) als separate Wippe ausgebildet ist, dessen Schwenklager als Auflagevorsprung (36) des Kontaktgehäuses (2) ausgebildet ist.

2. Stecker nach Anspruch 1, **dadurch gekennzeichnet, dass** das Arretierelement (4) in Eingriffsstellung einen Absatz des Kontaktanschlusselements (3) formschlüssig hintergreift.

3. Stecker nach Anspruch 1 oder 2, **dadurch gekennzeichnet, dass** der Auflagevorsprung (36) einen giebelartigen Querschnitt aufweist.

4. Stecker nach einem der vorhergehenden Ansprüche, **dadurch gekennzeichnet, dass** das Arretierelement (4) einen Betätigungsarm (14) und einen nahe einem seiner Enden angeordneten Eingriffsabschnitt (15) aufweist.

5. Stecker nach Anspruch 4, **dadurch gekennzeichnet, dass** der Eingriffsabschnitt (15) jochartig quer zu dem Betätigungsarm (14) ausgebildet ist.

6. Stecker nach Anspruch 4 oder 5, **dadurch gekennzeichnet, dass** sich der Betätigungsarm (14) etwa axial in Richtung des zu kontaktierenden Gegensteckers (34) erstreckt.

7. Stecker nach einem der Ansprüche 4 bis 6, **dadurch gekennzeichnet, dass** sich der Betätigungsarm (14) axial über das Kontaktgehäuse (2) hinausragend erstreckt.

8. Stecker nach einem der vorhergehenden Ansprüche, **dadurch gekennzeichnet, dass** ein Eingriffsabschnitt (15) des Arretierelements (4) wenigstens bereichsweise eine etwa dem Umriss des Kontaktanschlusselements (3) derart angepasste Ausformungen (20) aufweist, dass das Kontaktanschlusselement (3) in Freigabestellung beim Einführen oder Lösen durch die Ausformung (20) bewegbar ist.

9. Stecker nach einem der vorhergehenden Ansprüche, **dadurch gekennzeichnet, dass** das Arretierelement (4) lösbar an dem Kontaktgehäuse (2) angebracht ist.

10. Stecker nach einem der vorhergehenden Ansprüche, **dadurch gekennzeichnet, dass** das Arretierelement (4) formschlüssig in eine Ausnehmung (10) des Kontaktgehäuses (2) einsetzbar ist.

11. Stecker nach einem der vorhergehenden Ansprüche, **dadurch gekennzeichnet, dass** das Arretierelement (4) in Eingriffsstellung verriegelt ist.

12. Stecker nach einem der vorhergehenden Ansprüche, **dadurch gekennzeichnet, dass** das Arretierelement (4) in Eingriffsstellung lösbar an dem Kontaktgehäuse (2) verrastet ist.

13. Steckverbinderanordnung (24) mit einem Stecker (1) nach einem der vorhergehenden Ansprüche, wobei der Stecker (1) in einem Steckverbindergehäuse (13) aufgenommen ist.

14. Steckverbinderanordnung nach Anspruch 13, **dadurch gekennzeichnet, dass** das Arretierelement (4) in Eingriffsstellung mit einem Anschlag (30) an einem inneren, die Schwenkbewegung begrenzenden Anschlagabschnitt (31) des Steckverbindergehäuses (13) anliegt.

15. Steckverbinderanordnung nach Anspruch 13 oder 14, **dadurch gekennzeichnet, dass** sich ein Abschnitt des Arretierelements (4) in Eingriffsstellung in eine die Schwenkbewegung des Arretierelements (4) unterbindende Ausnehmung (35) des angeschlossenen Gegensteckers (34) erstreckt.

16. Steckverbinderanordnung nach einem der Ansprüche 13 bis 15, **dadurch gekennzeichnet, dass** das Arretierelement (4) mit einem Absatz (18) in axialer Einführrichtung (28) in das Gehäuse (13) an einem Gegenabsatz (19) des Steckverbindergehäuses (13) anliegt.

17. Steckverbinderanordnung nach einem der Ansprüche 13 bis 16, **dadurch gekennzeichnet, dass** der Stecker (1) durch eine Öffnung (26) in das Steckverbindergehäuse (13) eingeführt ist und das Arretierelement (4) durch diese Öffnung (26) betätigbar ist.

18. Steckverbinderanordnung (24) mit einem Stecker (1) gemäß Anspruch 1, der in einem Steckverbindergehäuse (13) aufgenommen ist, wobei der Stecker (1) ein Kontaktgehäuse (2), in welchem ein Kontaktanschlusselement (3) über eine Kontaktsicherung (4) befestigbar ist, aufweist, wobei die Kontaktsicherung (4) ein das Kontaktanschlusselement (3) an dem Kontaktgehäuse (2) befestigendes Arretierelement (4) aufweist, wobei das Arretierelement (4) zwischen einer Freigabestellung und einer das Kontaktanschlusselement (3) an dem Kontaktgehäuse (2) sichernder Eingriffsstellung verdrehbar gelagert ist, wobei das Arretierelement als Wippe ausgebildet ist, **dadurch gekennzeichnet, dass** das Arretierelement (4) einen Betätigungsarm (14) und einen nahe einem seiner Enden angeordneten Eingriffsabschnitt (15) aufweist, dass sich der Betätigungsarm (14) axial über das Kontaktgehäuse (2) hinausragend erstreckt und dass der Stecker (1) durch eine Öffnung (26) in das Verbindergehäuse (13) eingefügt ist und dass das Verschwenken des Arretierelementes (4) mittels des Betätigungsarmes (14) durch diese Öffnung (26) erfolgt.

## Claims

1. A plug connector (1) for a connector assembly (24), having a contact housing (2), in which a contact terminal element (3) may be fastened via a contact securing means (4), the contact securing means (4) comprising an arresting element (4) fastening the contact terminal element (3) to the contact housing (2), the arresting element (4) being mounted so as to be rotatable between a release position and an engagement position securing the contact terminal element (3) to the contact housing (2), **characterised in that** the arresting element (4) takes the form of a separate rocker, whose pivot bearing takes the form of a supporting projection (36) of the contact housing (2).

2. A plug connector according to claim 1, **characterised in that** the arresting element (4) engages interlockingly behind a step of the contact terminal element (3) in the engagement position.

3. A plug connector according to claim 1 or claim 2, **characterised in that** the supporting projection (36) exhibits a gable-like cross-section.

4. A plug connector according to any one of the preceding claims, **characterised in that** the arresting element (4) comprises an actuating arm (14) and an engaging portion (15) arranged close to one of its ends.

5. A plug connector according to claim 4, **characterised in that** the engaging portion (15) is constructed in the manner of a yoke across the actuating arm (14).

6. A plug connector according to claim 4 or claim 5, **characterised in that** the actuating arm (14) extends approximately axially in the direction of the mating connector (35) to be contacted.

7. A plug connector according to any one of claims 4 to 6, **characterised in that** the actuating arm (14) extends axially beyond the contact housing (2).

8. A plug connector according to any one of the preceding claims, **characterised in that** an engaging portion (15) of the arresting element (4) comprises at least in parts a recessed structure (20) conformed approximately to the contour of the contact terminal element (3) in such a way that, in the release position, the contact terminal element (3) may be moved through the recessed structure (20) during insertion or detachment.

9. A plug connector according to any one of the preceding claims, **characterised in that** the arresting element (4) is fitted detachably to the contact housing (2).

10. A plug connector according to any one of the preceding claims, **characterised in that** the arresting element (4) may be inserted interlockingly into a recess (10) in the contact housing (2).

11. A plug connector according to any one of the preceding claims, **characterised in that** the arresting element (4) is locked in the engagement position.

12. A plug connector according to any one of the preceding claims, **characterised in that** the arresting element (4) is latched detachably to the contact housing (2) in the engagement position.

13. A connector assembly (24) having a plug connector (1) according to any one of the preceding claims, wherein the plug connector (1) is accommodated in a connector housing (13).

14. A connector assembly according to claim 13, **characterised in that** the arresting element (4) rests in the engagement position with a limit stop (30) against an internal, pivot movement-defining stop portion (31) of the connector housing (13).

15. A connector assembly according to claim 13 or claim 14, **characterised in that** a portion of the arresting element (4) extends in the engagement position into a recess (35) in the attached mating connector (34), which recess (35) prevents the arresting element (4) from pivoting.

16. A connector assembly according to any one of claims 13 to 15, **characterised in that**, in the direction of axial introduction (28) into the housing (13), the arresting element (4) rests with a step (18) against a mating step (19) of the connector housing (13).

17. A connector assembly according to any one of claims 13 to 16, **characterised in that** the plug connector (1) is introduced through an opening (26) into the connector housing (13) and the arresting element (4) may be actuated through this opening (26).

18. A connector assembly (24) having a plug connector (1) according to claim 1, which is accommodated in a connector housing (13), the plug connector (1) comprising a contact housing (2), in which a contact terminal element (3) may be fastened via a contact securing means (4), the contact securing means (4) comprising an arresting element (4) fastening the contact terminal element (3) to the contact housing (2), the arresting element (4) being mounted so as to be rotatable between a release position and an engagement position securing the contact terminal element (3) to the contact housing (2), the arresting element taking the form of a rocker, **characterised in that** the arresting element (4) comprises an actuating arm (14) and an engaging portion (15) arranged close to one of its ends, **in that** the actuating arm (14) extends axially beyond the contact housing (2) and **in that** the plug connector (1) is inserted through an opening (26) into the connector housing (13) and **in that** pivoting of the arresting element (4) is effected through this opening (26) by means of the actuating arm (14).

## Revendications

1. Fiche (1) pour un assemblage de connecteur (24), comportant un boîtier de contact (2) dans lequel un élément de raccordement de contact (3) peut être fixé par l'intermédiaire d'un arrêt de contact (4), l'arrêt de contact (4) comportant un élément de blocage (4) fixant l'élément de raccordement de contact (3) sur le boîtier de contact (2), l'élément de blocage (4) étant agencé de sorte à pouvoir être tourné entre une position dégagée et une position engagée, fixant l'élément de raccordement de contact (3) sur le boîtier de contact (2), **caractérisée en ce que** l'élément de blocage (4) a la forme d'une bascule séparée, dont le palier de pivotement a la forme d'une saillie de support (36) du boîtier de contact (2).

2. Fiche selon la revendication 1, **caractérisée en ce que** l'élément de blocage (4) s'engage dans la position engagée de manière positive derrière un épaulement de l'élément de raccordement de contact (3).

3. Fiche selon les revendications 1 ou 2, **caractérisée en ce que** la saillie de support (36) a une section transversale en pignon.

4. Fiche selon l'une des revendications précédentes, **caractérisée en ce que** l'élément de blocage (4) comporte un bras d'actionnement (14) et une section d'engagement (15) agencée près de l'une de ses extrémités.

5. Fiche selon la revendication 4, **caractérisée en ce que** la section d'engagement (15) est agencée en culasse et de manière transversale au bras d'actionnement (14).

6. Fiche selon les revendications 4 ou 5, **caractérisée en ce que** le bras d'actionnement (14) s'étend de manière pratiquement axiale en direction de la fiche complémentaire (34) devant être contactée.

7. Fiche selon l'une des revendications 4 à 6, **caractérisée en ce que** le bras d'actionnement (14) s'étend axialement au-delà du boîtier de contact (2).

8. Fiche selon l'une des revendications précédentes, **caractérisée en ce qu'**une section d'engagement (15) de l'élément de blocage (4) comporte au moins dans certaines sections une structure évidée (20) adaptée pratiquement au profil de l'élément de raccordement de contact (3), de sorte que dans la position dégagée, l'élément de raccordement de contact (3) peut être déplacé à travers la structure évidée (20) lors de l'insertion ou du dégagement.

9. Fiche selon l'une des revendications précédentes, **caractérisée en ce que** l'élément de blocage (4) est agencé de manière détachable sur le boîtier de contact (2).

10. Fiche selon l'une des revendications précédentes, **caractérisée en ce que** l'élément de blocage (4) peut être inséré de manière positive dans un évidement (10) du boîtier de contact (2).

11. Fiche selon l'une des revendications précédentes, **caractérisée en ce que** l'élément de blocage (4) est verrouillé dans la position engagée.

12. Fiche selon l'une des revendications précédentes, **caractérisée en ce que** l'élément de blocage (4) est verrouillé de manière détachable sur le boîtier de contact (2) dans la position engagée.

13. Assemblage de connecteur (24) comportant une fiche selon l'une des revendications précédentes, la fiche (1) étant reçue dans un boîtier de connecteur (13).

14. Assemblage de connecteur selon la revendication 13, **caractérisé en ce que** l'élément de blocage (4) repose dans la position engagée avec une butée (30) sur une section de butée interne (31) du boîtier de connecteur (13), limitant le déplacement par pivotement.

15. Assemblage de connecteur selon les revendications 13 ou 14, **caractérisé en ce qu'**une section de l'élément de blocage (4) s'étend dans la position engagée dans un évidement (35) de la fiche complémentaire raccordée (34), empêchant le déplacement par pivotement de l'élément de blocage (4).

16. Assemblage de connecteur selon l'une des revendications 13 à 15, **caractérisé en ce que** l'élément de blocage (4) repose avec un épaulement (18) contre un épaulement complémentaire (19) du boîtier de connecteur (13), dans la direction d'insertion axiale (28) dans le boîtier (13).

17. Assemblage de connecteur selon l'une des revendications 13 à 16, **caractérisé en ce que** la fiche (1) est insérée à travers une ouverture (26) dans le boîtier de connecteur (13), l'élément de blocage (4) pouvant être actionné à travers cette ouverture (26).

18. Assemblage de connecteur (24) comportant une fiche (1) selon la revendication 1, reçue dans un boîtier de connecteur (13), la fiche (1) comportant un boîtier de contact (2), dans lequel un élément de raccordement de contact (3) peut être fixé par l'intermédiaire d'un arrêt de contact (4), l'arrêt de contact (4) comportant un élément de blocage (4) fixant l'élément de raccordement de contact (3) sur le boîtier de contact (2), l'élément de blocage (4) étant agencé de sorte à pouvoir être tourné entre une position dégagée et une position engagée fixant l'élément de raccordement de contact (3) sur le boîtier de contact (2), l'élément de blocage ayant la forme d'une bascule, **caractérisé en ce que** l'élément de blocage (4) comporte un bras d'actionnement (14) et une section d'engagement (15) agencée près de l'une de ses extrémités, le bras d'actionnement (14) s'étendant axialement au-delà du boîtier de contact (2), la fiche (1) étant insérée à travers une ouverture (26) dans le boîtier de connecteur (13) et le pivotement de l'élément de blocage (4) étant assuré par le bras d'actionnement (14) à travers cette ouverture.
